# EUROPÄISCHE PATENTSCHRIFT

(11) **EP 0 896 388 B1**
(45) Veröffentlichungstag und Bekanntmachung des Hinweises auf die Patenterteilung: **26.11.2003**
(21) Anmeldenummer: 98114402.5
(22) Anmeldetag: 31.07.1998
(51) Int. Cl.: H01R 12/08

(54) **Elektrischer Verbinder**
Electrical connector
Connecteur électrique

(30) Priorität: 06.08.1997 DE 19733983
(43) Veröffentlichungstag der Anmeldung: 10.02.1999
(73) Patentinhaber: ROBERT BOSCH GMBH, 70442 Stuttgart (DE)
(72) Erfinder: Watermann, Fred, 31141 Hildesheim (DE)

(56) Entgegenhaltungen:
- EP-A- 0 014 511
- EP-A- 0 214 830
- EP-A- 0 239 422
- EP-A- 0 388 216
- EP-A- 0 773 608
- DE-C- 3 915 611
- DE-U- 29 603 678
- US-A- 5 209 672

## Beschreibung

### Stand der Technik

Die Erfindung betrifft einen elektrischen Verbinder mit den im Oberbegriff des Anspruchs 1 angegebenen Merkmalen.

Elektrische Folienleiter, wie z.B. elastisch verformbare Leiterplattenfolien (FPC, flexible printed circuit) oder Flachbandkabeln (FFC, flexible flat cable) weisen in eine Isolierstoffumhüllung eingebettete elektrische Leiter auf, die über im Endbereich des Folienleiters vorgesehene Anschlußflächen an ein elektrisches Gerät oder eine elektronische Schaltung angeschlossen werden. Zur elektrischen Anbindung des Folienleiters werden elektrische Verbinder eingesetzt, welche ein Isolierstoffgehäuse mit einer Öffnung zur Einführung des Folienleiters aufweisen. Im Gehäuseinneren sind mehrere zu den Anschlußflächen des Folienleiters korrespondierend ausgerichtete Kontaktelemente angeordnet, die beim Einführen des Folienleiters mit dessen Anschlußflächen kontaktieren. Das Gehäuse des Verbinders kann auf der Bestückungsseite einer Leiterplatte als oberflächenmontiertes Bauelemente aufgesetzt werden. Die einzelnen Kontaktelemente weisen hierfür aus dem Gehäuse des Verbinders herausgeführte Anschlüsse auf, die mit den auf der Leiterplatte angeordneten Leiterbahnen verlötet werden. Um einen ausreichenden elektrischen Kontakt zwischen den Anschlußflächen und den Kontaktelementen herzustellen, wird ein Ende des Folienleiters beim Einschieben unter Aufbringung einer gewissen Kraft in dem Verbinder derart festgeklemmt, daß die Anschlußflächen gegen die Kontaktelemente angepreßt werden. Nachteilig dabei ist, daß die Anschlußflächen der Folienleiter nicht immer mittig gegen die Kontaktelemente angedrückt werden. Wird der Folienleiter z.B. nicht weit genug in den Verbinder eingeschoben, kann es vorkommen, daß am Folienleiter angreifende Kräfte im Laufe der Zeit eine geringfügige Verschiebung des Folienleiters und der Anschlußflächen im Gehäuse des Verbinders bewirken, so daß der Kontakt an einigen Stellen unterbrochen wird. Derartige Verbindungen sind daher nicht sehr zuverlässig.

Aus der EP 0 214 830 ist ein elektrischer Verbinder mit einem Gehäuse bekannt geworden, in dem speziell geformte Kontaktelemente angeordnet sind. Ein Folienleiter ist an seinem in das Gehäuse eingeführten Ende mit einem V-förmigen Federelement versehen, das die Anschlußflächen des Folienleiters beim Einschieben in den Verbinder gegen die Kontaktelemente anpreßt. Nachteilig bei diesem Stand der Technik ist, daß der Folienleiter in einem gesonderten Verfahrensschritt mit dem Federelement verbunden werden muß, wobei das Federelement an den Verbinder angepaßt sein muß. Hierdurch werden die Herstellungskosten erhöht. Weiterhin ist ein versehentliches Lösen des Folienleiters aus dem Verbinder nicht ausgeschlossen. Außerdem kann ein leichtes Nachlassen der Federspannkraft des V-förmigen Federelementes schnell eine Unterbrechung des Kontaktes zwischen einigen Kontaktelementen und dem Folienleiter zur Folge haben.

EP-A-0 388 216 beschreibt einen Verbinder nach dem Oberbegriff des Anspruchs 1.

### Vorteile der Erfindung

Der erfindungsgemäße elektrische Verbinder mit den kennzeichnenden Merkmalen des Anspruchs 1 vermeidet die beim Stand der Technik auftretenden Nachteile und ermöglicht eine ebenso preiswerte wie einfache elektrische Anbindung eines Folienleiters an ein elektrisches Gerät oder an eine auf einem Substrat befindliche Schaltung bei gleichzeitig hoher Zuverlässigkeit der Verbindung. Ein im Gehäuse des Verbinders angeordnetes Sperrglied wird vorteilhaft erst in einer vorbestimmten Einschublage des Folienleiters entriegelt, wodurch ein an dem Gehäuse verschiebbar gelagertes federbeaufschlagtes Klemmglied in das Gehäuse einschnappt und die Anschlußflächen des Folienleiters gegen die Kontaktelemente andrückt. Hierdurch kann vorteilhaft sichergestellt werden, daß die Anschlußflächen immer mittig an die Kontaktelemente angedrückt werden. Eine die Qualität und Sicherheit der Verbindung verschlechternde Kontaktierung im Randbereich der Anschlußflächen kann ausgeschlossen werden. Ein umständliches Einführen des Klemmgliedes mit der Hand oder mit Hilfswerkzeugen ist nicht erforderlich. Außerdem wird erreicht, daß ein Herausziehen des Folienleiters aus dem Verbinder eine erhöhte Zugkraft erfordert.

Die in den Unteransprüchen angegebenen Merkmale ermöglichen vorteilhafte Ausbildungen und Weiterentwicklungen der Erfindung. So ist es vorteilhaft, wenn das Klemmglied in Einführungsrichtung des Folienleiters verschiebbar in dem Gehäuse angeordnet ist und eine den Kontaktelementen zugewandte Fläche aufweist und der Folienleiter zwischen diese Fläche des Klemmgliedes und den Kontaktelementen in das Gehäuse des Verbinders eingeschoben wird. Beim Einschnappen des Klemmgliedes in das Gehäuse läßt sich so sicherstellen, daß alle Anschlußflächen mit einer ausreichenden Kraft gegen die Kontaktelemente angedrückt werden.

Eine vorteilhafte Weiterbildung der Erfindung sieht vor, daß das Klemmglied einen keilförmigen Grundkörper aufweist, der beim Einschnappen in das Gehäuse des Verbinders den Folienleiter gegen die Kontaktelemente andrückt. Hierdurch wird ein Verhaken oder Verklemmen des Klemmgliedes beim Einschnappen vermieden.

Besonders einfach ist es, das wenigstens eine Sperrglied als einen von der Rückwand des Gehäuses senkrecht abstehendes Teil auszubilden, das auslenkbar an der Rückwand befestigt ist, wobei sich das federbeaufschlagte Klemmglied gegen das abstehende Teil abstützt. Auf einfache Weise wird so erreicht, daß beim Einführen des Folienleiters in die Öffnung des Verbindergehäuses das abstehende Teil erst in einer vorbestimmten Einschubtiefe in eine Entriegelungslage verschoben wird und das Klemmglied freigegeben wird. Besonders vorteilhaft ist es, das von der Rückwand abstehende Teil als ein elastisch auslenkbares Teil vorzusehen, daß sich beim Zurückziehen des Folienleiters und des Klemmgliedes wieder in seine ursprüngliche Lage gelangt.

Ein an dem abtehenden Teil vorgesehener, in den Aufnahmeraum des Folienleiters eingreifender Vorsprung mit einer zur Rückwand des Gehäuses geneigten Gleitfläche ermöglicht das Wegschwenken des Teils beim Einführen des Folienleiters und die Freigabe des Klemmgliedes.

Weiterhin ist vorteilhaft, die freien Enden der Kontaktelemente mit einem elastisch verformbaren, zur Rückwand hin umgebogenen Abschnitt zu versehen, dessen Ende um einem Winkel kleiner 90° zu den Anschlußflächen des Folienleiters hin abgewinkelt ist. Beim Einschnappen des Klemmgliedes werden die Kontaktelemente gegen die Anschlußflächen vorgespannt. Durch die Spannkraft des gebogenen Abschnitts wird so die Zuverlässigkeit der Verbindung erhöht. Das sich widerhakenartig in Richtung der Anschlußflächen erstreckende Ende der Kontaktelemente erhöht die Zugkraft beim Herausziehen des Folienleiters und damit die Sicherheit der Verbindung.

### Zeichnung

Ein Ausführungsbeispiel der Erfindung ist in der Zeichnung dargestellt und wird in der nachfolgenden Beschreibung näher erläutert. Es zeigt
Fig. 1 eine Draufsicht auf einen erfindungsgemäßen Verbinder entlang der Schnittlinie I-I in Fig. 2, von unten her gesehen,
Fig. 2 einen Querschnitt durch den Verbinder aus Fig. 1 entlang der Linie II-II in Fig. 1.

### Beschreibung der Ausführungsbeispiele

Fig. 2 zeigt einen Querschnitt durch ein Ausführungsbeispiel eines erfindungsgemäßen elektrischen Verbinders. Der Verbinder weist ein in etwa quaderförmiges Gehäuse 3 aus Kunststoff auf, das mit seiner Unterseite auf ein Substrat 1 montiert ist. Das Substrat kann beispielsweise eine mit einer elektronischen Schaltung versehene Leiterplatte sein, auf die der Verbinder aufgeklebt wird. Wie in den Figuren 1 und 2 zu erkennen ist, weist das Gehäuse 2 des Verbinders an seiner einen Längsseite eine Öffnung 6 auf, welche der Aufnahme eines Folienleiters 2 dient. Weiterhin sind im Innenraum des Gehäuses 2 parallel zueinander verlaufende, streifenförmige Kontaktelemente 23 angeordnet, die mit einem mittleren Abschnitt an der Unterseite des Gehäuses 3 befestigt sind. Ein erster Endabschnitt 28 der Kontaktelemente 23 ist seitlich aus einer der Öffnung 6 gegenüberliegenden Rückwand 14 des Gehäuses 2 herausgeführt und bildet je einen Anschluß, der mit auf der Leiterplatte 1 angeordneten Anschlußflächen 29 verlötet ist. In einem anderen in den Figuren nicht dargestellten Ausführungsbeispiel ist vorgesehen, daß die Anschlüsse 29 der Kontaktelemente 23 senkrecht von der Unterseite des Gehäuses 3 abstehen und in Durchbrüche der Leiterplatte 1 eingesetzt werden und anschließend auf der Unterseite der Leiterplatte verlötet werden. Wie in Fig. 2 gut zu erkennen ist, ist der im Gehäuse 2 angeordnete, zweite Endabschnitt 24 der Kontaktelemente 23 halbkeis- oder U-förmig zur Rückwand 14 hin umgebogen. Das zur Herstellung eines elektrischen Kontaktes mit einer Anschlußfläche 16 des Folienleiters 2 vorgesehene Ende 25 jedes Abschnitts 24 ist um einen Winkel, der kleiner als 90° ist, schräg zur Oberseite und zur Rückseite 14 des Gehäuses 3 hin abgewinkelt.

Wie in Fig. 1 und Fig. 2 dargestellt, ist in der Öffnung 6 ein Klemmglied 4 teilweise in das Gehäuse 3 eingeführt. Das Klemmglied 4 umfaßt einen plattenförmigen Grundkörper mit einer ersten Hauptfläche 19 und einer dieser gegenüberliegenden zweiten Hauptfläche 17. Die erste Hauptfläche 19 liegt an der Innenwandung der Gehäuseoberseite an. Die zweite Hauptfläche 17 ist gegenüber der ersten Hauptfläche 19 geneigt, so daß ein Keil entsteht, dessen Dicke sich von der Öffnung 6 zu der der Rückseite 14 des Gehäuses 3 zugewandten Frontseite 18 des Klemmgliedes 4 hin verjüngt. Das Klemmglied 4 ist in dem Gehäuse 3 in geeigneter Weise in Richtung der Rückseite 14 verschiebbar gelagert. Dies kann z.B. über nicht dargestellte, von dem Klemmglied 4 seitlich abstehende Stege oder Bolzen geschehen, die in Nuten eingreifen, welche in die Seitenwänden (21,22) des Gehäuses 3 eingelassen sind. Wie in Fig. 1 zu erkennen ist, ist weiterhin in dem Gehäuse 3 an jeder Seite des Klemmgliedes 4 ein Federelement 20 angeordnet, durch die das Klemmglied 4 mit einer zur Rückseite 14 des Gehäuses 3 gerichteten Kraft beaufschlagt wird. Die Federelemente 20 sind als Spiralfedern ausgebildet, die sich mit einem Ende an der Innenseite eines die Öffnung 6 umgebenden Rahmens abstützen und deren anderes Ende an jeweils einem am Klemmglied 4 im Bereich der Frontseite 18 vorgesehenen, seitlichen Zapfen 7 befestigt ist. Durch die Spannkraft der Federn 20 wird das verschiebbare Klemmglied 4 mit seiner in das Gehäuse 3 eingeschobenen Frontseite 18 in Richtung des Pfeils b in Fig. 1 gegen zwei Sperrglieder 10 angepreßt. Die Sperrglieder 10 sind als zwei senkrecht von der Rückseite 14 des Gehäuses 3 zur Öffnung 6 hin abstehende Teile ausgebildet, die einen rechteckförmigen Querschnitt aufweisen und an den Stellen 11 an der Rückseite 14 elastisch auslenkbar befestigt sind. Die von der Rückseite 14 abweisenden Enden der Teile 10 sind abgeflacht und bilden einen Anschlag für das Klemmglied 4, das mit den Randbereichen seiner Frontseite 18 an den abgeflachten Enden der Teile 10 anliegt. Bei nicht in das Gehäuse 3 eingeführtem Folienleiter 2 wirkt kein Drehmoment auf die Teile 10 ein und das Klemmstück 4 ist gegen die Teile 10 vorgespannt. Wie in Fig. 1 besonders gut zu erkennen ist, ist jedem Teil 10 ein in den Aufnahmeraum des Folienleiters 2 eingreifender seitlicher Vorsprung 12 mit einer zur Rückwand 14 geneigten Gleitfläche 13 angeformt.

Weiterhin weist das Klemmglied 4, wie in Fig. 2 dargestellt, an seinem aus der Öffnung 6 herausragenden Ende eine senkrecht zu der Hauptfläche 19 verlaufende Kappe 5 zur Abdeckung der Öffnung 6 auf. Die Kappe 5 kann aber auch entfallen, wenn z.B. die Öffnung 6 entsprechend schmal ausgelegt wird, um ein Eindringen von Schmutz zu verhindern. Die Kappe 5 weist eine schmale Öffnung 8 unterhalb der zweiten Hauptfläche 17 des Klemmgliedes 4 auf. Der Folienleiter 2 wird mit seinem einen Ende 15 durch die Öffnung 8 geschoben, wobei sich die Oberseite des Folienleiters 2 an die zweite Hauptfläche 17 des Klemmgliedes 4 anlegt. Dabei ist darauf zu achten, daß die mit den Anschlußflächen 16 versehene Seite des Folienleiters von der Hauptfläche 17 abgewandt ist. An dem Klemmglied 4 vorgesehene, von der Hauptfäche 17 abstehende seitliche Stege 26,27 dienen der Führung des Folienleiters. Beim weiteren Einschieben dringt der Folienleiter 2 in die Öffnung 6 des Gehäuses 3 ein und gelangt in den schmalen Spalt zwischen der Hauptfläche 17 des Klemmgliedes 4 und den Endabschnitten 25 der Kontaktelemente 23, bis das in die Öffnung 6 eingeführte Ende 15 des Folienleiters 2 an die Gleitflächen 13 der Vorsprünge 12 der Teile 10 anstößt. In dieser Position sind nun die Anschlußflächen 16, wie in Fig. 2 dargestellt, mittig über den Endabschnitten 25 der Kontaktelemente 23 positioniert. Beim weiteren Einschieben des Folienleiters 2 übt dieser über die Vorsprünge 12 ein Drehmoment auf die Teile 10 aus, so daß diese in Richtung des Pfeils a in Fig. 1 von der Frontseite 18 des Klemmgliedes 4 weggeschwenkt werden und das Klemmglied freigeben. Die Enden der Teile 10 gelangen beim Wegschwenken auf schräge Flächen 9 der im frontseitigen Bereich des Klemmgliedes 4 vorgesehenen Zapfen 7. Das in Richtung des Pfeils b in Fig. 1 vorgespannte Klemmglied schnappt nun ruckartig in das Gehäuse 3 ein. Dabei gleiten die Teile 10 an den Flächen 9 entlang nach außen, während die Frontseite 18 des Klemmstücks zur Rückseite 14 hin verschoben wird. Wie am besten in Fig. 2 zu erkennen ist, schiebt sich dabei der keilförmige Grundkörper des Klemmstücks 4 in den Spalt zwischen dem Folienleiter 2 und der Oberseite des Gehäuses 3 und preßt, bedingt durch die Keilform, die Anschlußflächen 16 des Folienleiters gegen die Enden 25 der Kontaktelemente 23 an. Der mit der halbkreisförmigen Biegung 24 versehene Abschnitt der Kontaktelemente 23 federt dabei in Richtung der Unterseite des Gehäuses 3 zurück, wodurch die Enden 25 gegen die Anschlußflächen 16 vorgespannt werden. Gleichzeitig wird die Öffnung 6 mit der Kappe 5 verschlossen. Dadurch, daß die in das Gehäuseinnere abstehenden Enden 25 der Kontaktelemente 23 mit einem Winkel kleiner 90° zu den Anschlußflächen 16 des Folienleiters 2 hin abgewinkelt sind, wird erreicht, daß sich die Enden 25 in den Anschlußflächen 16 widerhakenartig verkrallen, wenn Zugkräfte an dem aus dem Gehäuse hinausgeführten Ende des Folienleiters 2 angreifen, ohne daß das Klemmstück vorher zurückgezogen wurde. Nach Zurückziehen des Klemmgliedes 4 und Entnahme des Folienleiters 2 stellen sich die elastischen Teile 10 wieder auf, so daß der Verbinder mehrmals benutzt werden kann.

Anders als in dem hier dargestellten Ausführungsbeispiel ist es auch möglich, die Teile 10 über Drehgelenke an den Positionen 11 und mit den Teilen 10 verbundene Schenkelfedern an der Rückwand 14 festzulegen.

Weiterhin ist möglich, die Teile 10 nicht elastisch auslenkbar, sondern über Perforationen oder Einkerbungen an der Rückseite 14 festzulegen, welche ein Wegbrechen der Teile 10 beim Einschieben des Folienleiters 2 bewirken. Der Verbinder ist dann allerdings nur zur einmaligen Verwendung geeignet.

Weiterhin ist es auch möglich, an Stelle der Spiralfedern 10 anderer Federelemente, wie z.B. ein elastisches Gummi zu verwenden. Die Federelemente können auch an einer anderen geeigneten Stelle innerhalb oder außerhalb des Gehäuses des Verbinders angeordnet sein.

Darüber hinaus ist es auch möglich, an Stelle des in Fig. 2 gezeigten keilförmigen Grundkörpers eine planparalle Platte zu verwenden. In diesem Fall darf das Klemmstück 4 vor Einführung des Folienleiters nur soweit in die Öffnung 6 eingeführt werden, daß die Frontseite 18 vor den Enden 25 liegt und der Folienleiter noch zwischen der Frontseite 18 und den Enden 25 hindurchgeschoben werden kann. Die abgeschrägten Enden 25 der Kontaktelemente dienen dabei als Führung für den Folienleiter. Außerdem ist eine gewisse Elastizität des Endbereichs des Folienleiters erforderlich, da dieser beim Einführen verbogen wird. Außerdem muß die Form der Sperrglieder 10 so abgeändert werden, daß diese mit einem sich über den Folienleiter erstreckenden Vorsprung versehen sind. Beim Einschnappen des Klemmgliedes 4 wird dann der Folienleiter 2 durch die aus der Fläche 17 und die Frontseite 18 gebildete Kante in Richtung der Kontaktelemente 25 nach unten gedrückt.

## Patentansprüche

1. Elektrischer Verbinder, umfassend ein Gehäuse (3) mit einer Öffnung (6), in die ein endseitig mit elektrischen Anschlußflächen (16) versehener Folienleiter (2) einführbar ist, wobei in dem Gehäuse (3) mehrere Kontaktelemente (23) angeordnet sind, die beim Einführen des Folienleiters mit den Anschlußflächen (16) kontaktieren, wobei ein Klemmglied (4) an dem Gehäuse (2) verschiebbar angeordnet ist, **dadurch gekennzeichnet, daß** das Klemmglied (4) durch die Spannkraft eines Federelementes (20) gegen wenigstens ein in dem Gehäuse (2) beweglich gelagertes Sperrglied (10) angedrückt wird, wobei der Folienleiter (2) beim Einführen in die Öffnung (6) das Sperrglied (10) in eine das Klemmglied (4) freigebende Entriegelungsstellung verschiebt, so daß das Klemmglied (4) durch die Spannkraft des Federelementes (20) in das Gehäuse (3) einschnappt und den Folienleiter (2) mit den Anschlußflächen (16) gegen die Kontaktelemente (23) andrückt.

2. Elektrischer Verbinder nach Anspruch 1, **dadurch gekennzeichnet, daß** beim Einführen des Folienleiters (2) in die Öffnung (6) das wenigstens eine Sperrglied (10) in einer Einschublage des Folienleiters (2) entriegelt wird, in welcher die Kontaktelemente (23) den Anschlußflächen (16) des Folienleiters (2) mittig gegenüberliegen.

3. Elektrischer Verbinder nach Anspruch 1 oder 2, **dadurch gekennzeichnet, daß** das Klemmglied (4) in Einführungsrichtung des Folienleiters (2) verschiebbar in dem Gehäuse (3) gelagert ist und mit wenigstens einer ebenen Fläche (17) versehen ist und daß der Folienleiter (2) beim Einführen in das Gehäuse (3) zwischen der Fläche (17) des Klemmgliedes (4) und den Kontaktelementen (23) eingeschoben wird.

4. Elektrischer Verbinder nach Anspruch 3, **dadurch gekennzeichnet, daß** das Klemmglied (4) einen mit einer ersten, am Gehäuse geführten Hauptfläche (19) und einer dazu geneigten, den Kontaktelementen (23) zugewandten, zweiten Hauptfläche (17) versehenen, keilförmigen Grundkörper umfaßt, dessen Dikke sich in Einführrichtung des Folienleiters (2) von der Öffnung (6) zur Rückseite (14) des Gehäuses (3) hin verjüngt.

5. Elektrischer Verbinder nach einem der vorstehenden Ansprüche, **dadurch gekennzeichnet, daß** das wenigstens eine Sperrglied (10) als ein von der Rückwand (14) des Gehäuses (3) senkrecht abstehendes Teil ausgebildet ist, das auslenkbar an der Rückwand (14) befestigt ist.

6. Elektrischer Verbinder nach Anspruch 5, **dadurch gekennzeichnet, daß** das von der Rückwand (14) des Gehäuses (3) senkrecht abstehende Teil (10) elastisch auslenkbar an der Rückwand (14) festgelegt ist.

7. Elektrischer Verbinder nach Anspruch 5, **dadurch gekennzeichnet, daß** sich das Klemmglied (4) in einer Anfangsposition vor Einführen des Folienleiters (2) federbeaufschlagt mit einer der Rückwand (14) zugewandten Frontseite (18) gegen das von der Rückwand (14) abstehende Ende des Teils (10) abstützt und daß das Teil (10) beim Einführen des Folienleiters (2) durch dessen Ende (15) ausgelenkt wird.

8. Elektrischer Verbinder nach Anspruch 7, **dadurch gekennzeichnet, daß** das wenigstens eine Teil (10) einen in den Aufnahmeraum des Folienleiters (2) eingreifenden, seitlichen Vorsprung (12) mit einer zur Rückwand geneigten Gleitfläche (13) aufweist und daß das in die Öffnung (6) eingeführte Ende (15) des Folienleiters (2) an der Gleitfläche (13) zur Anlage gelangt und beim weiteren Einführen ein Drehmoment auf das Teil (10) ausübt, so daß das Teil (10) von dem Klemmglied (4) wegschwenkt.

9. Elektrischer Verbinder einem der vorstehenden Ansprüche, **dadurch gekennzeichnet, daß** die an dem Gehäuse (3) festgelegten Kontaktelemente (23) an ihrem freien Ende einen elastisch verformbaren, zur Rückseite (14) hin umgebogenen Abschnitt (24) aufweisen, dessen Ende (25) um einen Winkel kleiner 90° zu den Anschlußflächen (16) des Folienleiters hin abgewinkelt ist.

10. Elektrischer Verbinder einem der vorstehenden Ansprüche, **dadurch gekennzeichnet, daß** das Gehäuse (3) des Verbinders als Bauteil auf ein mit einer Schaltung versehenes Substrat (1) montierbar ist und daß mit den Kontaktelementen (23) verbundene Anschlüsse (28) des Verbinders aus dem Gehäuse (3) herausgeführt und mit Anschlußflächen (29) der Schaltung auf dem Substrat (1) elektrisch leitend verbunden sind.

## Claims

1. Electrical connector, comprising a housing (3) having an opening (6) into which a film conductor (2) which is provided with electrical connecting surfaces (16) at one end can be inserted, with two or more contact elements (23) being arranged in the housing (3) and making contact with the connecting surfaces (16) during insertion of the film conductor, and with a clamping element (4) being arranged moveably on the housing (2), **characterized in that** the clamping element (4) is pressed by the stressing force of a spring element (20) at least against one locking element (10) which is mounted in the housing (2) such that it can move, with the film conductor (2) moving the locking element (10) to an unlocking position, which releases the clamping element (4), during insertion into the opening (6), such that the clamping element (4) is snapped into the housing (3) by the stressing force of the spring element (20), and presses the connecting surfaces (16) on the film conductor (2) against the contact elements (23).

2. Electrical connector according to Claim 1, **characterized in that**, during insertion of the film conductor (2) into the opening (6), the at least one locking element (10) is unlocked when the film conductor (2) is in an inserted position, in which the contact elements (23) are centrally opposite the connecting surfaces (16) of the film conductor (2).

3. Electrical connector according to Claim 1 or 2, **characterized in that** the clamping element (4) is mounted in the housing (3) such that it can be moved in the insertion direction of the film conductor (2) and is provided with at least one planar surface (17), and **in that** the film conductor (2) is pushed in between the surface (17) of the clamping element (4) and the contact elements (23) during insertion into the housing (3) .

4. Electrical connector according to Claim 3, **characterized in that** the clamping element (4) comprises a wedge-shaped base body which is provided with a first main surface (19), which is guided on the housing, and with a second main surface (17), which is inclined with respect to it and faces the contact elements (23), and the thickness of the base body tapers from the opening (6) towards the rear face (14) of the housing (3) in the insertion direction of the film conductor (2).

5. Electrical connector according to one of the preceding claims, **characterized in that** the at least one locking element (10) is in the form of a part which projects at right angles from the rear wall (14) of the housing (3) and is attached to the rear wall (14) such that it can be deflected.

6. Electrical connector according to Claim 5, **characterized in that** the part (10) which projects at right angles from the rear wall (14) of the housing (3) is fixed on the rear wall (14) such that it can be deflected elastically.

7. Electrical connector according to Claim 5, **characterized in that**, in an initial position before the insertion of the film conductor (2), the clamping element (4) is supported in a spring-loaded manner by a front face (18), which faces the rear wall (14), against that end of the part (10) which projects from the rear wall (14), and **in that**, during insertion of the film conductor (2), the part (10) is deflected by the end (15) of the film conductor (2).

8. Electrical connector according to Claim 7, **characterized in that** the at least one part (10) has a side projection (12), which engages in the holding area of the film conductor (2) and has a sliding surface (13) which is inclined with respect to the rear wall, and **in that** that end (15) of the film conductor (2) which is inserted into the opening (6) makes contact with the sliding surface (13) and, when inserted further, exerts a torque on the part (10), so that the part (10) is pivoted away from the clamping element (4).

9. Electrical connector according to one of the preceding claims, **characterized in that** the contact elements (23) which are fixed to the housing (3) have at their free end an elastically deformable section (24), which is bent towards the rear face (14) and whose end (25) is angled through an angle of less than 90º towards the connecting surfaces (16) on the film conductor.

10. Electrical connector according to one of the preceding claims, **characterized in that** the housing (3) of the connector can be fitted as a component to a substrate (1) which is provided with a circuit, and **in that** connections (28), which are connected to the contact elements (23), of the connector are passed out of the housing (3) and are electrically conductively connected to connecting surfaces (29) of the circuit on the substrate (1).

## Revendications

1. Connecteur électrique, comprenant un boîtier (3) avec une ouverture (6) dans laquelle s'introduit un conducteur en feuilles (2) muni à ses extrémités de surfaces de connexion électrique (16), avec plusieurs éléments de contact (23) disposés dans le boîtier (3), et qui, lors de l'introduction du conducteur en feuilles, viennent en contact avec les surfaces de connexion (16), un élément de serrage (4) étant disposé de manière mobile sur le boîtier (2),
**caractérisé en ce que**
l'élément de serrage (4) est poussé par la force élastique d'un élément de ressort (20) contre au moins un élément de verrouillage (10) monté de manière mobile dans le boîtier (2), le conducteur en feuilles (2), lors de l'introduction dans l'ouverture (6), déplace l'élément de verrouillage (10) à une position de déverrouillage libérant l'élément de serrage (4), si bien que l'élément de serrage (4) s'enclique, par la force élastique de l'élément de ressort (20), dans le boîtier (3) et pousse le conducteur en feuilles (2) avec les surfaces de connexion (16) contre les éléments de contact (23).

2. Connecteur électrique selon la revendication 1,
**caractérisé en ce que**
lors de l'introduction du conducteur en feuilles (2) dans l'ouverture (6), l'élément, au moins unique, de verrouillage (10) est déverrouillé dans une position d'insertion du conducteur en feuilles (2) dans laquelle les éléments de contact (23) sont situés centralement en face des surfaces de connexion (16) du conducteur en feuilles (2).

3. Connecteur électrique selon la revendication 1 ou 2,
**caractérisé en ce que**
l'élément de serrage (4) est logé dans le boîtier (3) de manière mobile dans la direction d'introduction du conducteur en feuilles (2) et est muni d'au moins une surface plane (17), et le conducteur en feuilles (2), à l'introduction dans le boîtier (3), est inséré entre la surface (17) de l'élément de serrage (4) et les éléments de contact (23).

4. Connecteur électrique selon la revendication 3,
**caractérisé en ce que**
l'élément de serrage (4) comprend un corps de base cunéiforme comportant une première surface principale (19) guidée le long du boîtier et une seconde surface principale (17) inclinée par rapport à celle-ci, tournée vers les éléments de contact (23), dont l'épaisseur diminue dans la direction d'introduction du conducteur en feuilles (2) depuis l'ouverture (6) vers la face arrière (14) du boîtier (3).

5. Connecteur électrique selon l'une des revendications précédentes,
**caractérisé en ce qu'**
au moins un élément de verrouillage (10) est conçu en tant que pièce faisant saillie perpendiculairement à partir de la paroi arrière (14) du boîtier (3), fixée de manière orientable sur la paroi arrière (14).

6. Connecteur électrique selon la revendication 5,
**caractérisé en ce que**
la pièce (10) faisant saillie perpendiculairement à partir de la paroi arrière (14) du boîtier (3) est fixée de manière orientable élastiquement sur la paroi arrière (14).

7. Connecteur électrique selon la revendication 5,
**caractérisé en ce que**
l'élément de serrage (4) s'appuie, à une position initiale avant l'introduction du conducteur en feuilles (2), en étant sollicité élastiquement, par une face frontale (18) tournée vers la paroi arrière (14), contre l'extrémité, faisant saillie à partir de la paroi arrière (14), de la pièce (10), et la pièce (10) lors de l'introduction du conducteur en feuilles (2) est orientée par son extrémité (15).

8. Connecteur électrique selon la revendication 7,
**caractérisé en ce qu'**
au moins une pièce (10) présente une partie saillante (12) latérale venant prendre dans l'espace de réception du conducteur en feuilles (2), comportant une surface de glissement (13) inclinée par rapport à la paroi arrière, et l'extrémité (15), introduite dans l'ouverture (6), du conducteur en feuilles (2) vient en appui contre la surface de glissement (13) et, pendant la suite de l'introduction, exerce un couple sur la pièce (10), si bien que la pièce (10) pivote à l'écart de l'élément de serrage (4).

9. Connecteur électrique selon l'une des revendications précédentes,
**caractérisé en ce que**
les éléments de contact (23) fixés sur le boîtier (3) présentent sur leur extrémité libre un segment (24) cintré vers la face arrière (14), déformable élastiquement, dont l'extrémité (25) est inclinée en un angle inférieur à 90° par rapport aux surfaces de connexion (16) du conducteur en feuilles.

10. Connecteur électrique selon l'une des revendications précédentes,
**caractérisé en ce que**
le boîtier (3) du connecteur est monté en tant que composant sur un support (1) muni d'un circuit et **en ce que** les connexions (28) du connecteur reliées avec les éléments de contact (23) sont guidées hors du boîtier (3) et sont reliées, de manière électro-conductrice, avec des surfaces de connexion (29) du circuit sur le support (1).
